# EUROPÄISCHE PATENTSCHRIFT

(11) **EP 4 174 265 B1**
(45) Veröffentlichungstag und Bekanntmachung des Hinweises auf die Patenterteilung: **08.04.2026**
(21) Anmeldenummer: 21204868.0
(22) Anmeldetag: 26.10.2021
(51) Int. Cl.: E05C 9/00, E05C 17/28

(54) **FLÜGELANORDNUNG**
WING ASSEMBLY
AGENCEMENT DE BATTANT

(43) Veröffentlichungstag der Anmeldung: 03.05.2023
(73) Patentinhaber: Gretsch-Unitas GmbH Baubeschläge, 71254 Ditzingen (DE)
(72) Erfinder: Schwarz, Gunther, 71282 Hemmingen (DE)
(74) Vertreter: DREISS Patentanwälte PartG mbB

(56) Entgegenhaltungen:
- EP-A1- 0 316 555
- EP-A1- 0 770 751
- EP-A1- 3 363 976
- EP-A1- 3 702 562
- EP-A1- 4 006 277
- EP-A2- 0 249 682

## Beschreibung

Die Erfindung betrifft eine Flügelanordnung gemäß dem Oberbegriff des Anspruchs 1.

Eine Flügelanordnung mit Merkmalen des Oberbegriffs von Anspruch 1 ist aus EP 3 363 976 A1 bekannt. Dort ist an einem Fenster mit einem Rahmen und einem Flügel eine Drehbegrenzungsanordnung vorgesehen, wobei an einem Drehbewegungsbegrenzer in einer Öffnung ein drehbares Sperrelement vorgesehen ist, in das ein Drehbegrenzungselement eingreifen kann. Um das Drehbegrenzungselement relativ mit dem Sperrelement zu fixieren, kann das Sperrelement relativ zum Drehbewegungsbegrenzer gedreht werden. Der Flügel ist dann relativ zum Rahmen in einer teilweise geöffneten Stellung arretiert.

EP 4 006 277 A1 (nachveröffentlicht) offenbart eine Flügelanordnung mit Rahmen, schwenkbarem Flügel, einer Handhabe, einem Führungskörper, einem Schwenkarm und einer Öffnungsbegrenzungseinrichtung mit einer Selbstverriegelungseinrichtung.

Der Erfindung liegt die Aufgabe zugrunde, an einer Flügelanordnung mit einfachen konstruktiven Mitteln eine zuverlässige Drehöffnungsbegrenzung bereitzustellen, bei der das Risiko einer Fehlbedienung reduziert ist. Dabei ist eine möglichst einfache Bedienung wünschenswert.

Die Erfindung löst diese Aufgabe durch eine Flügelanordnung mit den Merkmalen des Anspruchs 1. Die Flügelanordnung weist einen Rahmen (Festrahmen) und einen schwenkbar am Rahmen gelagerten Flügel einer Tür oder eines Fensters auf.

Es ist eine Öffnungsbegrenzungseinrichtung vorgesehen, die ein Verschwenken des Flügels relativ zum Rahmen, insbesondere ausgehend von einer Geschlossenstellung des Flügels, nur bis zu einer definierten, teilweise geöffneten Stellung zulässt (Schwenkvorgang des Flügels wird von der Geschlossenstellung in Öffnungsrichtung begrenzt). Die Öffnungsbegrenzungseinrichtung umfasst eine Schaltstange, eine Führungseinrichtung und einen Schwenkarm.

Die Schaltstange ist am Flügel entlang einer Längsrichtung verschieblich geführt. Bspw. kann der Flügel eine Nut zur Führung der Schaltstange aufweisen. Die Nut kann seitliche Nutränder aufweisen, die in den lichten Querschnitt der flügelseitigen Nut hineinragen und von der Schaltstange seitlich abragende Führungsabschnitte hintergreifen, wenn die Schaltstange in der Nut angeordnet ist.

Die Schaltstange ist mittels einer Treibstange mit einer flügelseitig angeordneten Handhabe derart gekoppelt, dass durch Betätigen der Handhabe die Schaltstange entlang der Längsrichtung verschiebbar ist. Insbesondere kann die Schaltstange in Abhängigkeit von Betätigungsstellungen der Handhabe in unterschiedliche Schaltstellungen gebracht werden. Somit können definierte Betätigungsstellungen der Handhabe (bspw. Geschlossenstellung (z.B. 0°-Stellung), erste Öffnungsstellung (z.B. 90°-Stellung) und zweite Öffnungsstellung (z.B. 180°-Stellung)) wiederum definierten Schaltstellungen der Schaltstange entsprechen (bspw. einer ersten, zweiten und dritten Schaltstellung). Die Handhabe kann mit einem Getriebe gekoppelt sein, welches die Drehbewegung der Handhabe in eine translatorische Bewegung bspw. für die Treibstangen umwandelt.

Die Führungseinrichtung ist am Flügel (nicht verschieblich) fixiert. Die Schaltstange und die Führungseinrichtung sind derart angeordnet, dass sie einander entlang der Längsrichtung zumindest teilweise überlappen. Die Führungseinrichtung weist eine einends geschlossene Führungsnut auf. Insbesondere kann sich die Führungsnut entlang der Längsrichtung erstrecken. In vorteilhafter Weise kann die Führungseinrichtung ein- oder mehrteilig ausgebildet sein, insbesondere ein oder mehrere Führungsteile umfassen oder daraus bestehen. Bspw. ist es denkbar, dass in dem wenigstens einen Führungsteil eine einseitig geschlossene Nut ausgebildet ist.

Der Schwenkarm ist an einem Ende schwenkbar am Rahmen montiert. Bspw. kann der Schwenkarm an dem einen Ende einen Lagerbock aufweisen, mittels dem der Schwenkarm am Rahmen (Festrahmen) befestigbar ist, bspw. durch Verklemmen oder Verschrauben des Lagerbocks am Rahmen. Der Schwenkarm kann dann relativ zum Lagerbock verschwenkbar sein. Am Lagerbock können eine oder mehrere Anschläge vorgesehen sein, die eine Schwenkbewegung des Schwenkarms in Schließrichtung begrenzen (Schließstellung). Es kann eine, bspw. mit einer Feder beaufschlagte, Rastung vorgesehen sein, die den Schwenkarm in der Schließstellung hält.

Der Schwenkarm weist an seinem anderen Ende einen Zapfen auf, der zumindest in der teilweise geöffneten Stellung des Flügels in die Führungsnut der Führungseinrichtung eingreift. In der teilweise geöffneten Stellung liegt der Zapfen an dem geschlossenen Ende der Führungsnut an, wodurch ein Verschwenken des Flügels in Öffnungsrichtung über die teilweise geöffnete Stellung hinaus begrenzt ist. Insofern ist ein weiteres Verschwenken des Flügels in Öffnungsrichtung vom Rahmen weg blockiert.

Die Flügelanordnung umfasst außerdem eine Selbstverriegelungseinrichtung, welche dazu eingerichtet ist, den Zapfen selbsttätig derart zu verriegeln, dass der Zapfen zumindest dann, wenn er an dem geschlossenen Ende der Führungsnut anliegt (d.h. wenn der Flügel in der teilweise geöffneten Stellung ist), in der Führungsnut gefangen ist (d.h. eine Verlagerung des Zapfens aus der Führungsnut heraus blockiert ist). Mit anderen Worten ist die Selbstverriegelungseinrichtung dazu eingerichtet, den Flügel relativ zum Rahmen in der teilweise geöffneten Stellung selbsttätig bzw. automatisch zu arretieren.

Insbesondere kann die Selbstverriegelungseinrichtung dazu eingerichtet sein, den Zapfen dann, insbesondere erst dann, selbsttätig zu verriegeln, wenn der Zapfen an dem geschlossenen Ende der Führungsnut anliegt.

Eine solche Ausgestaltung ermöglicht es, mit einfachen konstruktiven Mitteln eine zuverlässige Öffnungsbegrenzung zu erzielen. Zudem kann dadurch, dass der Flügel in der teilweise geöffneten Stellung selbsttätig arretiert wird, das Risiko einer Fehlbetätigung minimiert werden. Insbesondere kann verhindert werden, dass der Flügel, z.B. bei einem Windstoß, aus der teilweise geöffneten Stellung in die Geschlossenstellung verschwenkt wird. Es kann also sichergestellt werden, dass ein, bspw. zum Lüften, lediglich teilweise geöffneter Flügel, in dieser Stellung gesichert ist.

Um den Flügel wieder aus der teilweise geöffneten Stellung in die Geschlossenstellung überführen zu können, ist es erforderlich, die Selbstverriegelungseinrichtung zu lösen. Zu diesem Zweck kann es vorteilhaft sein, wenn die Selbstverriegelungseinrichtung derart ausgebildet ist, dass die Verriegelung des Zapfens durch Betätigen der Handhabe wieder lösbar ist, sodass der Zapfen von dem geschlossenen Ende der Führungsnut weg, insbesondere aus der Führungsnut heraus, verlagert werden kann. Insofern kann die Selbstverriegelungseinrichtung derart eingerichtet sein, dass sie durch Betätigen der Handhabe aus der den Zapfen verriegelnden Verriegelungskonfiguration in eine den Zapfen nicht mehr verriegelnde bzw. freigebende Freigabekonfiguration überführbar ist, in welcher der Zapfen aus der Führungsnut heraus verlagert werden kann. Bspw. ist es denkbar, dass die Selbstverriegelungseinrichtung derart mit der Handhabe zusammenwirkt, dass die Verriegelung des Zapfens durch Überführen der Handhabe aus einer Betätigungsstellung, z.B. der 90°-Stellung, in eine andere Betätigungsstellung (z.B. der 0°-Stellung) wieder gelöst werden kann. Eine solche Ausgestaltung ermöglicht eine besonders einfache und intuitive Bedienung der Flügelanordnung. Insbesondere ist es nicht erforderlich, zusätzliche Schaltelemente, bspw. zusätzliche Hebel oder Knöpfe, vorzusehen, um die Selbstverriegelungseinrichtung wieder zu lösen. Dies trägt außerdem zu einer einfachen und kostengünstigen Ausgestaltung der Flügelanordnung bei.

Weiter erfindungsgemäß umfasst die Selbstverriegelungseinrichtung einen Schwenkriegel. Der Schwenkriegel ist um eine orthogonal zu der Schaltstange und der Längsrichtung orientierte vertikale Schwenkachse schwenkbar an der Führungseinrichtung gehaltert. Der Schwenkriegel nimmt in Abhängigkeit seiner Schwenklage eine den Zapfen in der Führungsnut einfangende Schließstellung oder eine den Zapfen freigebende Offenstellung ein. Vorzugsweise umgreift der Schwenkriegel in der Schließstellung den Zapfen des Schwenkarms zumindest abschnittsweise. In der Offenstellung kann der Schwenkriegel vorzugsweise derart angeordnet sein, dass der Zapfen freigegeben ist, insbesondere aus der Führungsnut heraus verlagert werden kann. Ein solcher Schwenkriegel begünstigt eine wirksame Verriegelung und ist zudem vergleichsweise einfach und kostengünstig herstellbar.

Im Konkreten kann der Schwenkriegel einen Aufnahmeabschnitt zur, insbesondere formschlüssigen, zumindest abschnittsweisen Aufnahme des Zapfens des Schwenkarms aufweisen. Der Aufnahmeabschnitt kann derart ausgebildet sein, dass er den Zapfen abschnittsweise entlang dessen Umfang umgreifen kann. Insbesondere liegt der Zapfen in der Schließstellung des Schwenkriegels an diesem Aufnahmeabschnitt an. Insofern kann der Zapfen in der Schließstellung des Schwenkriegels durch den Schwenkriegel gefangen sein. In der Offenstellung kann der Schwenkriegel derart angeordnet bzw. orientiert sein, dass der Aufnahmeabschnitt den Zapfen freigibt. In zweckmäßiger Weise kann der Aufnahmeabschnitt an eine Zapfenkontur angepasst sein, bspw. eine Negativform einer Außenfläche des Zapfens aufweisen (z.B. kreisabschnittsförmig).

In vorteilhafter Weise kann der Schwenkriegel in einem Bewegungsweg des Zapfens des Schwenkarms von dem offenen Ende der Führungsnut zu dem geschlossenen Ende der Führungsnut angeordnet sein. Insbesondere kann der Schwenkriegel derart ausgebildet und/oder angeordnet sein, dass der Schwenkriegel im Zuge einer Bewegung des Zapfens von dem freien Ende der Führungsnut zu dem geschlossenen Ende (also bei einem Verschwenken des Flügels aus der Geschlossenstellung in die teilweise geöffnete Stellung) durch den Zapfen aus der Offenstellung in die Schließstellung überführbar ist bzw. überführt wird. Insofern kann der Zapfen im Zuge seiner Bewegung von dem offenen Ende zu dem geschlossenen Ende der Führungsnut den Schwenkriegel um die Schwenkachse verschwenken. Bspw. kann der Zapfen mit einem Betätigungsabschnitt des Aufnahmeabschnitts zusammenwirken und somit den Schwenkriegel verschwenken. Der Schwenkriegel kann vorzugsweise derart ausgebildet und angeordnet sein, dass er auch bei einer Bewegung des Zapfens in die entgegengesetzte Richtung, also von dem geschlossenen Ende zu dem offenen Ende der Führungsnut, durch den Zapfen verschwenkt wird, insbesondere aus der Schließstellung in die Offenstellung überführt wird. Eine Verlagerung des Schwenkriegels zwischen Offenstellung und Schließstellung kann insofern durch eine Bewegung des Zapfens erzielt werden.

Um den Schwenkriegel in der Schließstellung zu arretieren und somit den Zapfen wirksam in der Führungsnut zu fangen, ist es grundsätzlich denkbar, dass der Schwenkriegel in der Schließstellung kraft- und/oder formschlüssig mit einem Anlageabschnitt der Führungseinrichtung zusammenwirkt und somit eine gewisse Rückhaltekraft auf den Zapfen ausübt. Im Rahmen einer bevorzugten Ausgestaltung kann die Selbstverriegelungseinrichtung ein federvorgespanntes Sperrglied umfassen. Vorzugsweise ist das Sperrglied derart ausgebildet, dass es dann, wenn sich der Schwenkriegel in der Schließstellung befindet, durch die Federvorspannung selbsttätig eine Sperrstellung einnimmt, in welcher eine Schwenkbewegung des Schwenkriegels aus der Schließstellung in die Offenstellung, insbesondere eine Schwenkbewegung um die Schwenkachse überhaupt, blockiert ist. Die Selbstverriegelungseinrichtung kann insofern derart eingerichtet sein, dass der Schwenkriegel durch das federvorgespannte Sperrglied selbsttätig bzw. automatisch in der Schließstellung arretiert wird. Dann ist der Zapfen in der Führungsnut sicher verriegelt (Verriegelungskonfiguration der Selbstverriegelungseinrichtung).

Im Konkreten kann das Sperrglied mit einem Eingriffsabschnitt formschlüssig mit einem korrespondierenden Sperrglied-Aufnahmeabschnitt des Schwenkriegels zusammenwirken. Insbesondere kann der Eingriffsabschnitt bei Schwenkriegel in Schließstellung und Sperrglied in Sperrstellung formschlüssig in den Sperrglied-Aufnahmeabschnitt eingreifen. Eine solche Ausgestaltung begünstigt eine wirksame Verriegelung des Zapfens, sodass der Flügel auch bei vergleichsweise großer Krafteinwirkung sicher in der teilweise geöffneten Stellung arretiert ist.

Um den Zapfen wieder aus der Verriegelungskonfiguration lösen zu können (z.B. um den Flügel wieder aus der teilweise geöffneten Stellung in die Geschlossenstellung zu überführen), ist es erforderlich, das Sperrglied aus der Sperrstellung in eine Freigabestellung zu überführen, in welcher das Sperrglied außer Eingriff mit dem Schwenkriegel ist und/oder eine Schwenkbewegung des Schwenkriegels zulässt. Zu diesem Zweck kann es vorteilhaft sein, wenn das Sperrglied durch die Schaltstange antreibbar ist.

Insbesondere kann das Sperrglied derart mit der Schaltstange mittelbar oder unmittelbar zusammenwirken, dass durch Verschieben der Schaltstange entlang der Längsrichtung, also durch Betätigen der Handhabe, das Sperrglied aus der Sperrstellung in die Freigabestellung überführbar ist. Das Sperrglied kann insofern in Abhängigkeit einer Schaltstellung bzw. Verschiebelage der Schaltstange eine Schwenkbewegung des Schwenkriegels um die Schwenkachse blockieren oder zulassen. Eine solche Ausgestaltung ermöglicht eine zuverlässige und intuitive Betätigung der Selbstverriegelungseinrichtung und ist zudem kostengünstig aufgebaut.

Im Konkreten kann das Sperrglied zwischen der Sperrstellung und der Freigabestellung translatorisch verschiebbar an der Führungseinrichtung geführt sein. Insofern kann das Sperrglied eine Sperrstellung und eine Freigabestellung einnehmen, wobei das Sperrglied in der Sperrstellung derart mit dem Schwenkriegel zusammenwirkt, dass eine Schwenkbewegung des Schwenkriegels um die Schwenkachse blockiert ist, und in der Freigabestellung außer Eingriff mit dem Schwenkriegel ist und/oder eine Schwenkbewegung des Schwenkriegels zulässt.

Um das Sperrglied selbsttätig in die Sperrstellung zu verlagern (und somit den Flügel in der teilweise geöffneten Stellung selbsttätig zu verriegeln) kann das Sperrglied in Richtung der Sperrstellung vorgespannt sein. Vorzugsweise kann das Sperrglied in Richtung der Sperrstellung federbeaufschlagt sein. Insofern kann das Sperrglied in Richtung der den Schwenkriegel blockierenden und somit den Zapfen bei seiner Anlage an dem geschlossenen Ende der Führungsnut verriegelnden Stellung beaufschlagt sein. Bspw. ist es denkbar, dass das Sperrglied dann, wenn sich der Schwenkriegel in Schließstellung befindet (Zapfen an dem geschlossenen Ende der Führungsnut, Flügel teilweise geöffneter Stellung), durch die Vorspannung in die Sperrstellung überführt wird.

Es ist auch denkbar, dass das Sperrglied dann, wenn der Schwenkriegel sich in Offenstellung befindet, eine Klemmstellung einnimmt, in welcher das Sperrglied den Schwenkriegel in die Offenstellung beaufschlagt. Der Schwenkriegel kann insofern in der Klemmstellung durch das Sperrglied in der Offenstellung gehalten sein, sodass der Schwenkriegel nicht unabsichtlich in die Schließstellung überführt werden kann. Insbesondere kann sich das Sperrglied in der Klemmstellung zwischen der Freigabestellung und der Sperrstellung befinden.

In zweckmäßiger Weise kann das Sperrglied einen Eingriffsabschnitt, insbesondere den vorstehend beschriebenen Eingriffsabschnitt, aufweisen, welcher mit dem Schwenkriegel derart in Eingriff oder außer Eingriff bringbar ist, dass eine Schwenkbewegung des Schwenkriegels um die Schwenkachse wahlweise blockiert oder zugelassen, insbesondere freigegeben, ist. Für eine besonders zuverlässige Verriegelung des Zapfens in der Führungsnut und somit eine effektive Arretierung des Flügels in der teilweise geöffneten Stellung, kann es vorteilhaft sein, wenn der Eingriffsabschnitt als Hakenabschnitt ausgebildet ist, welcher in einen korrespondierenden Sperrglied-Aufnahmeabschnitt des Schwenkriegels formschlüssig eingreifen kann.

In zweckmäßiger Weise kann das Sperrglied einen Führungsvorsprung aufweisen, welcher mit einer an der Schaltstange ausgebildeten Führungskontur zusammenwirkt, sodass das Sperrglied durch ein Verschieben der Schaltstange entlang der Längsrichtung (z.B. durch Betätigen der Handhabe) wahlweise in die Sperrstellung oder in die Freigabestellung überführt werden kann. Auf diese Weise kann die Selbstverriegelungseinrichtung auf konstruktiv einfache Weise zuverlässig betätigt werden. Die Führungskontur kann bspw. in der Schaltstange durch ein materialabtragendes Verfahren ausgebildet worden sein, was eine besonders einfache und kostengünstige Herstellung begünstigt.

Im Konkreten kann die Führungskontur einen ersten Führungsabschnitt und einen zweiten Führungsabschnitt aufweisen. Der erste Führungsabschnitt kann vorzugsweise derart ausgebildet sein, dass dann, wenn der Führungsvorsprung auf Höhe des ersten Führungsabschnitts ist, insbesondere mit dem ersten Führungsabschnitt zusammenwirkt, vorzugsweise in Kontakt ist, sich das Sperrglied in der Freigabestellung befindet. Der zweite Führungsabschnitt kann vorzugweise derart ausgebildet sein, dass dann, wenn der Führungsvorsprung auf Höhe des zweiten Führungsabschnitts ist, das Sperrglied in die Sperrstellung überführbar ist (aber vielleicht durch den Schwenkriegel an einer Überführung gehindert ist) oder sich in der Sperrstellung befindet (insbesondere dann, wenn der Schwenkriegel in Schließstellung ist).

In zweckmäßiger Weise kann die Schaltstange derart ausgebildet und mit der Handhabe gekoppelt sein, dass in Abhängigkeit einer Betätigungsstellung der Handhabe, wahlweise der erste Führungsabschnitt oder der zweite Führungsabschnitt mit dem Führungsvorsprung zusammenwirkt, insbesondere in Kontakt ist.

Im zweckmäßiger Weise kann dann, wenn die Handhabe in einer ersten Betätigungsstellung (bspw. der 0°-Stellung oder Geschlossenstellung) ist, die Schaltstange sich in einer ersten Schaltstellung befinden, in welcher der Führungsvorsprung mit dem ersten Führungsabschnitt der Schaltstange zusammenwirkt, sodass sich das Sperrelement in der Freigabestellung befindet, insbesondere außer Eingriff mit dem Schwenkriegel ist. Insofern kann durch Überführen der Handhabe in die erste Betätigungsstellung, insbesondere aus einer nachfolgend erläuterten zweiten Betätigungsstellung, eine Verriegelung des Schwenkriegels und somit eine Verriegelung des Zapfens durch den Schwenkriegel gelöst werden. Der Zapfen kann dann aus seiner Anlage an dem geschlossenen Ende der Führungsnut in Richtung des freien Endes der Führungsnut bewegt werden und dabei den Schwenkriegel aus der Schließstellung in die Offenstellung überführen.

In vorteilhafter Weise kann dann, wenn die Handhabe in einer zweiten Betätigungsstellung (bspw. der 90°-Stellung) ist, sich die Schaltstange in einer zweiten Schaltstellung befinden, in welcher der Führungsvorsprung auf Höhe des zweiten Führungsabschnitts der Schaltstange angeordnet ist. Vorzugsweise ist das Sperrglied dann in Eingriff mit dem Schwenkriegel. Es ist bspw. möglich, dass sich der Schwenkriegel in der Schließstellung befindet (z.B. wenn der Zapfen an dem geschlossenen Ende der Führungsnut anliegt, also der Flügel sich in der teilweise geöffneten Stellung befindet). Dann kann sich das Sperrglied, wenn die Handhabe in der zweiten Betätigungsstellung ist, in der Sperrstellung befinden, insbesondere mit dem Eingriffsabschnitt in den korrespondierenden Sperrglied-Aufnahmeabschnitt eingreifen (Verriegelungskonfiguration). Es ist auch möglich, dass sich der Schwenkriegel in der Offenstellung befindet. Dann kann das Sperrglied, wenn die Handhabe in der zweiten Betätigungsstellung ist, vorstehend erwähnte Klemmstellung einnehmen, in welcher das Sperrglied gegen den Schwenkriegel beaufschlagt ist und diesen an einer Schwenkbewegung um die Schwenkachse hindert (ohne sich jedoch selbst in der Sperrstellung zu befinden).

In zweckmäßiger Weise kann an der Schaltstange eine Zapfenführung vorgesehen sein, die über die Schaltstange hinausragende seitliche Wandungsabschnitte aufweist. Die Wandabschnitte sind insbesondere voneinander derart beabstandet, um zwischen sich den Zapfen, insbesondere einen Kopfabschnitt des Zapfens, aufzunehmen. Die Zapfenführung führt den Zapfen zumindest in einer Schaltstellung oder in zwei Schaltstellungen der Schaltstange, insbesondere in der vorstehend erläuterten ersten und zweiten Schaltstellung, seitlich zur Längsrichtung der Schaltstange, wenn sich der Zapfen außerhalb der Führungsnut der Führungseinrichtung befindet. Bspw. kann die Zapfenführung, wenn sich der Flügel in der Geschlossenstellung befindet, zur Führung des Zapfens und zur Einführung in die Führungsnut der Führungseinrichtung dienen, wenn der Flügel ausgehend von der Geschlossenstellung geöffnet wird und sich der Zapfen in Richtung des geschlossenen Endes der Führungsnut bewegt.

Im Konkreten kann die Zapfenführung einstückig mit der Schaltstange ausgebildet sein (bspw. materialeinheitliche Ausgestaltung). Dies reduziert die Anzahl der zu konstruierenden, der zu fertigenden und der zu montierenden Komponenten. Zudem wird eine stabile Ausgestaltung hiermit begünstigt. Alternativ hierzu kann die Zapfenführung separat zur Schaltstange ausgebildet und an der Schaltstange montierbar sein, insbesondere auf die Schaltstange aufsetzbar sein. Eine separate Ausgestaltung vereinfacht die Konstruktion der Schaltstange. Zudem wird hierdurch die Verwendung unterschiedlicher Materialien für Schaltstange und Zapfenführung ermöglicht.

Im Konkreten kann sich die Führungseinrichtung entlang einer Mittellängsrichtung erstrecken und seitlich durch Wandungen begrenzt sein, wobei die Zapfenführung derart ausgebildet ist, dass die Zapfenführung zwischen die Wandungen in die Führungseinrichtung eingeschoben werden kann. Dies begünstigt eine kompakte und flexible Ausgestaltung der Öffnungsbegrenzungseinrichtung.

In zweckmäßiger Weise kann die Handhabe eine dritte Betätigungsstellung, insbesondere die 180°-Stellung aufweisen. Vorzugsweise kann dann, wenn die Handhabe in dieser dritten Betätigungsstellung ist, sich die Schaltstange in einer dritten Schaltstellung befinden, in der sich der Zapfen des Schwenkarms außerhalb der Führungseinrichtung und außerhalb der Zapfenführung befindet, insbesondere zwischen Führungseinrichtung und Zapfenführung. Der Flügel kann dann zwischen der Geschlossenstellung und einer Offenstellung, in welcher der Flügel weiter geöffnet ist als in der teilweise geöffneten Stellung, relativ zum Rahmen verschwenkt werden. Insofern kann die Flügelanordnung derart eingerichtet sein, dass die Öffnungsbegrenzungseinrichtung in der dritten Betätigungsstellung der Handhabe eine Flügelöffnung nicht mehr beschränkt. Bei einer solchen Flügelanordnung ist es insofern möglich, lediglich durch Betätigen der Handhabe zu entscheiden, ob die Öffnungsbegrenzungseinrichtung wirksam ist (also eine Schwenkbewegung des Flügels aus der Geschlossenstellung bei einer teilweise geöffneten Stellung begrenzt ist), oder, ob der Flügel über diese teilweise geöffnete Stellung hinaus geöffnet werden kann, bspw. in eine Maximal-Offenstellung. In der dritten Betätigungsstellung kann die Schaltstange insbesondere derart mit dem Führungsvorsprung zusammenwirken, insbesondere in Kontakt sein, dass sich das Sperrglied in der Sperrstellung befindet oder zumindest in die Sperrstellung überführbar ist.

Um die Flügelanordnung flexibel einsetzen zu können, kann es vorteilhaft sein, wenn der Flügel bedarfsweise rechts oder links anschlagbar ist, also der Flügel links oder rechts an dem Rahmen schwenkbar gehaltert sein kann. Dann kann es vorteilhaft sein, wenn die Führungseinrichtung derart ausgebildet ist, dass diese in zwei verschiedenen, um 180° einander entgegengesetzten Stellungen an dem Flügel montierbar ist. Dadurch kann ein und dieselbe Führungseinrichtung sowohl bei rechts als auch bei links angeschlagenen Flügelanordnungen eingesetzt werden. Dies reduziert die Anzahl unterschiedlicher vorzuhaltender Komponenten und begünstigt damit Lagerhaltung und Ersatzteilversorgung.

In vorteilhafter Weise kann ebenso die Zapfenführung derart ausgebildet sein, dass diese in zwei unterschiedlichen, um 180° zueinander entgegengesetzten Stellungen bzw. Orientierungen an der Schaltstange montierbar ist. Mit anderen Worten kann die Zapfenführung also zur Verwendung an rechts oder links angeschlagenen Flügelanordnungen einfach in zwei einander entgegengesetzten Stellungen an der Schaltstange montiert werden.

Im Rahmen einer bevorzugten Ausgestaltung können die Öffnungsbegrenzungseinrichtung und die Selbstverriegelungseinrichtung bezogen auf die Schwerkraftrichtung zwischen einem oberen Querholm des Rahmens (Rahmenquerholm) und einem oberen Querholm des Flügels (Flügelquerholm), zwischen einem unteren Querholm des Flügels und einem unteren Querholm des Rahmens oder zwischen einem senkrechten Flügelholm, an dem sich die Handhabe befindet, und einem (daran angrenzenden bzw. diesem Flügelholm zugeordneten) senkrechten Rahmenholm angeordnet sein. Dadurch sind Öffnungsbegrenzungseinrichtung und Selbstverriegelungseinrichtung vor Umgebungseinflüssen wie Regen, Staub, Schmutz oder dgl. weitgehend geschützt.

Unabhängig davon kann der Flügel in der Geschlossenstellung optional zusätzlich über einen oder mehrere Verriegelungspunkte an dem Rahmen verriegelt sein. Zu diesem Zweck können eine oder mehrere Zuhaltungen vorgesehen sein. Dann kann die Handhabe, insbesondere mittels der Treibstange, derart mit der wenigstens einen Zuhaltung gekoppelt sein, dass die wenigstens eine Zuhaltung mittels der Handhabe betätigbar ist. Dies trägt zu einer besonders einfachen Betätigung der Flügelanordnung bei, da die wenigstens eine Zuhaltung und die Selbstverriegelungseinrichtung mittels derselben Handhabe betätigbar sind.

Die Erfindung wird nachfolgend anhand der Figuren näher erläutert, wobei gleiche oder funktional gleiche Elemente mit identischen Bezugszeichen versehen sind. Es zeigen:
- Fig.1: eine Ausführungsform einer Flügelanordnung in einer schematischen Ansicht;
- Fig. 2: der Schwenkarm der Öffnungsbegrenzungseinrichtung aus Figur 1 in einer perspektivischen Ansicht in Alleinstellung;
- Fig. 3: eine Baugruppe der Öffnungsbegrenzungseinrichtung und der Selbstverriegelungseinrichtung der Flügelanordnung aus Figur 1 in einer perspektivischen Explosionsansicht;
- Fig. 4a, b: eine Baugruppe der Öffnungsbegrenzungseinrichtung und der Selbstverriegelungseinrichtung der Flügelanordnung mit Sperrglied in Sperrstellung (Ansicht a) und in Freigabestellung (Ansicht b);
- Fig.5: den Schwenkriegel der Selbstverriegelungseinrichtung aus Figur 3 in einer perspektivischen Ansicht in Alleinstellung;
- Fig.6: das Sperrglied der Selbstverriegelungseinrichtung aus Figur 3 in einer perspektivischen Ansicht in Alleinstellung; und
- Fig. 7a-11b: verschiedene schematische Darstellungen zur Erläuterung einer Funktionsweise der Öffnungsbegrenzungseinrichtung und der Selbstverriegelungseinrichtung, wobei jeweils rechterhand eine beispielhafte Öffnungsstellung des Flügels gezeigt ist und jeweils linkerhand oben eine korrespondierende Funktionsstellung der Öffnungsbegrenzungseinrichtung bzw. Selbstverriegelungseinrichtung in einer Draufsicht und jeweils linkerhand unten eine korrespondierende Funktionsstellung der Schaltstange in Alleinstellung.

Figur 1 zeigt eine Flügelanordnung, die insgesamt mit dem Bezugszeichen 10 bezeichnet ist. Die Flügelanordnung 10 weist einen Rahmen bzw. Festrahmen 12 und einen Flügel 14 einer Tür oder eines Fensters auf. Der Flügel 14 ist, bspw. mittels Bändern 16, am Rahmen 12 schwenkbar gelagert und kann um eine Schwenkachse 18 verschwenkt werden (Drehbeschlag).

Der Rahmen 12 weist einen unteren Rahmenquerholm 20, einen oberen Rahmenquerholm 22 und zwei senkrecht Rahmenholme 24, 26 auf. Der Flügelrahmen bzw. Flügel 14 weist einen unteren Flügelquerholm 28, einen oberen Flügelquerholm 30 und zwei senkrechte Flügelholme 32, 34 auf. Diese begrenzen ein Flügelelement 36, bspw. ein verglastes Flügelfeld 36.

Am Flügel 14 ist eine Handhabe 38 vorgesehen, mittels derer Zuhaltungen (nicht gezeigt) zur Verriegelung des Flügels 14 am Rahmen 12 betätigbar sind. Zudem weist die Flügelanordnung 10 eine nachfolgend noch im Detail erläuterte Öffnungsbegrenzungseinrichtung 40 mit einer Selbstverriegelungseinrichtung 42 auf, welche beispielhaft zwischen dem oberen Rahmenquerholm 22 und dem oberen Flügelquerholm 30 angeordnet sind (in Fig. 1 nur angedeutet). Die Öffnungsbegrenzungseinrichtung 40 und die Selbstverriegelungseinrichtung 42 können auch an anderen Stellen zwischen dem Rahmen 12 und dem Flügel 14 angeordnet werden. Auch eine Verwendung von zwei an unterschiedlichen Stellen zwischen Rahmen 12 und Flügel 14 angeordneten Öffnungsbegrenzungseinrichtungen 40 mit Selbstverriegelungseinrichtung 42 ist denkbar.

Wie weiter unten im Detail erläutert, lässt die Öffnungsbegrenzungseinrichtung 40 ein Verschwenken des Flügels 14 relativ zum Rahmen 12 nur bis zu einer definierten, teilweise geöffneten Stellung zu (vgl. Fig. 8b). Die Öffnungsbegrenzungseinrichtung 40 umfasst einen rahmenseitig angeordneten Schwenkarm 44 (vgl. Fig. 2), eine flügelseitig angeordnete Schaltstange 46 (vgl. Fig. 3) sowie eine flügelseitig angeordnete Führungseinrichtung 48 (vgl. Fig. 3). Eine Begrenzung eines Öffnungswinkels des Flügels 14 wird dadurch erzielt, dass der Schwenkarm 44 mit einem Zapfen 50 in eine einends geschlossene Führungsnut 52 der Führungseinrichtung 48 eingreift (nachfolgend noch im Detail erläutert).

Die Figur 2 zeigt den Schwenkarm 44 in Alleinstellung. Der Schwenkarm 44 ist an einem Ende 54 schwenkbar am oberen Rahmenquerholm 22 des Rahmens 12 montiert (nicht gezeigt) und weist am anderen Ende 56 den vorstehend bereits erwähnten Zapfen 50 auf. Der Zapfen 50 weist einen Schaftabschnitt 58 und einen gegenüber dem Schaftabschnitt 58 im Querschnitt (radial) erweiterten Kopfabschnitt 60 auf. Am Ende 54 weist der Schwenkarm 44 einen Lagerbock 62 auf, mittels dem der Schwenkarm 44 am Rahmen 12 befestigbar ist, bspw. durch Verschrauben oder Verklemmen. Am Lagerbock 62 ist ein Anschlag 64 vorgesehen, der eine Schwenkbewegung des Schwenkarms 44 relativ zum Lagerbock 62 in Schließrichtung begrenzt. Es ist eine mit einer Feder 66 beaufschlagte Rastung 68 vorgesehen, die den Schwenkarm 44 relativ zum Lagerbock 62 in der Schließstellung hält. Soll der Schwenkarm 44 verschwenkt werden, muss zuerst die Rastung 68 überwunden werden.

Die Führungseinrichtung 48 und die Schaltstange 46 der Öffnungsbegrenzungseinrichtung 40 sind in Fig. 3 im Detail dargestellt. Die Schaltstange 46 erstreckt sich entlang einer Längsrichtung 70. Die Schaltstange 46 ist beispielhaft und bevorzugt am Flügel 14 entlang der Längsrichtung 70 verschieblich geführt, z.B. in einer am oberen Flügelquerholm 30 ausgebildeten Nut (nicht gezeigt). Wie aus Fig. 3 ersichtlich, überlappen die Schaltstange 46 und die Führungseinrichtung 48 einander entlang der Längsrichtung 70 zumindest teilweise.

An der Schaltstange 46 ist eine Zapfenführung 72 vorgesehen, die über die Schaltstange 46 hinausragende seitliche Wandungsabschnitte 74, 76 aufweist. Die Wandungsabschnitte 74, 76 sind voneinander derart beabstandet, um zwischen sich den Zapfen 50, insbesondere den Kopfabschnitt 60 des Zapfens 50 aufzunehmen. Im Beispiel ist die Zapfenführung 72 separat von der Schaltstange 46 ausgebildet. Bei nicht dargestellten Ausgestaltungen kann die Zapfenführung 72 aber auch einstückig mit der Schaltstange 46 ausgebildet sein.

Die Führungseinrichtung 48 umfasst im Beispiel einen Grundkörper 78 und eine Führungsplatte 80 (vgl. Fig. 3). Die Führungsplatte 80 ist mittels Schrauben 82, bspw. Madenschrauben 82, an dem Grundkörper 78 befestigt. Zu diesem Zweck weisen die Führungsplatte 80 und der Grundkörper 78 entsprechende Gewindebohrungen 84 zur Aufnahme der Schrauben 82 auf. In der Führungsplatte 80 ist die vorstehend bereits erwähnte Führungsnut 52 ausgebildet. Die Führungsnut 52 erstreckt sich entlang der Längsrichtung 70 und weist ein offenes Ende 86 und ein geschlossenes Ende 88 auf.

Der Grundkörper 78 ist im Beispiel im Wesentlichen U-förmig ausgebildet mit zwei entlang der Längsrichtung 70 zueinander parallel verlaufenden Schenkeln bzw. Wandungen 90, 92, zwischen denen der Zapfen 50 des Schwenkarms 44 aufnehmbar ist. Der Grundkörper 78 ist derart ausgebildet, dass die Wandungsabschnitte 74, 76 der Zapfenführung 72 zwischen die Schenkel 90, 92 des Grundkörpers 78 eingeschoben werden können.

Der Grundkörper 78 ist am oberen Flügelquerholm 30 des Flügels 14 nicht verschieblich fixiert. Beispielhaft sind seitliche Führungsabschnitte 94, 96 (vgl. Fig. 4a) zur Kopplung mit einer flügelseitig am oberen Flügelholm 30 angeordneten Nut ausgebildet. Die Führungsabschnitte 94, 96 sind derart ausgebildet, um seitliche Nutränder der flügelseitigen Nut zu hintergreifen.

Wie vorstehend bereits erwähnt, greift der Zapfen 50 in der teilweise geöffneten Stellung des Flügels 14 in die Führungsnut 52 ein und liegt an deren geschlossenem Ende 88 an (vgl. Fig. 8b). Dadurch ist ein weiteres Verschwenken des Flügels 14 in Öffnungsrichtung (vom Rahmen 12 weg) begrenzt.

Um den Flügel 14 in dieser teilweise geöffneten Stellung automatisch arretieren zu können, ist die vorstehend erwähnte Selbstverriegelungseinrichtung 42 vorgesehen. Die Selbstverriegelungseinrichtung 42 umfasst einen Schwenkriegel 98 und ein Sperrglied 100, welche beispielhaft zwischen Grundkörper 78 und Führungsplatte 80 angeordnet sind (vgl. Fig. 3).

Der Schwenkriegel 98 ist um eine zu der Schaltstange 46 orthogonale, insbesondere vertikale, Schwenkachse 102 schwenkbar an der Führungseinrichtung 48 gehaltert (vgl. Fig. 4a). Im Beispiel weist der Grundkörper 78 eine entsprechende Schwenkriegel-Aufnahme 104 zur Aufnahme des Schwenkriegels 98 auf. Der Grundkörper 78 weist zudem einen Vorsprung 106 auf, welcher in eine entsprechende Aufnahme 108 des Schwenkriegels 98 eingreift und somit die Schwenkachse 102 bereitstellt (vgl. auch Fig. 4a und 5). Die weitere Ausgestaltung des Schwenkriegels 98 wird später in Bezug auf die Figur 5 erläutert.

Das Sperrglied 100 ist in einer entsprechenden Sperrglied-Aufnahme 110 am Grundkörper 78 der Führungseinrichtung 48 geführt und entlang einer zu einer Breitenrichtung 112 des Grundkörpers 78 parallelen Verschiebeachse 114 verschiebbar (vgl. Fig. 4a). Die Sperrglied-Aufnahme 110 weist einen ersten Anschlag 116 und einen zweiten Anschlag 118 auf, zwischen denen das Sperrglied 110 verschiebbar ist. Wie nachfolgend noch im Detail erläutert, nimmt das Sperrglied 100 eine Sperrstellung ein, wenn es an dem ersten Anschlag 116 anliegt (vgl. Fig. 4a), und eine Freigabestellung, wenn es an dem zweiten Anschlag 118 anliegt (vgl. Fig. 4b).

Das Sperrglied 100 ist in Richtung der Sperrstellung mittels einer Feder 120 vorgespannt. Die Feder 120 ist beispielhaft in einer entsprechenden Feder-Aufnahme 122 des Sperrglieds 100 aufgenommen (vgl. Fig. 6).

Wie in Figur 6 gezeigt, weist das Sperrglied 100 einen Eingriffsabschnitt 134 auf, beispielhaft in Form eines Hakenabschnitts 134. Der Schwenkriegel 98 weist einen korrespondierenden Sperrglied-Aufnahmeabschnitt 136 auf, in welchem der Eingriffsabschnitt 134 des Sperrglieds 100, insbesondere formschlüssig, aufnehmbar ist (vgl. Fig. 5). Der Schwenkriegel 98 weist außerdem einen Aufnahmeabschnitt 138 zur Aufnahme des Zapfens 50 auf. Wie nachfolgend noch näher erläutert, kann der Schwenkriegel 98 durch Zusammenwirken des Zapfens 50 mit einem ersten Betätigungsabschnitt 140 des Schwenkriegels 98 oder mit einem zweiten Betätigungsabschnitt 142 um die Schwenkachse 102 verschwenkt werden.

Das Sperrglied 100 wirkt mit der Schaltstange 46 derart zusammen, dass durch Verschieben der Schaltstange 46 entlang der Längsrichtung 70 das Sperrglied 100 entlang der Verschiebeachse 114 verlagert werden kann. Wie in Fig. 6 gezeigt, weist das Sperrglied 100 einen Führungsvorsprung 124 auf, welcher in vertikaler Richtung eine entsprechende Aussparung 125 in der Sperrglied-Aufnahme 110 des Grundkörpers 78 durchdringt und im montierten Zustand mit einer an der Schaltstange 46 ausgebildeten Führungskontur 126 zusammenwirkt (vgl. Fig. 3).

Die Führungskontur 126 weist einen ersten Führungsabschnitt 128 und einen zweiten Führungsabschnitt 130 auf (vgl. Fig. 3). Liegt der Führungsvorsprung 124 an dem ersten Führungsabschnitt 128 an, befindet sich das Sperrglied 100 in der Freigabestellung. Ist der Führungsvorsprung 124 auf Höhe des zweiten Führungsabschnitts 130 angeordnet, befindet sich das Sperrglied 100 je nach Stellung des Schwenkriegels 98 entweder in Sperrstellung oder in vorstehend erwähnter Klemmstellung (nachfolgend noch näher erläutert).

Um die Schaltstange 46 entlang der Längsrichtung 70 verschieben zu können und somit wahlweise den ersten Führungsabschnitt 128 oder den zweiten Führungsabschnitt 130 auf Höhe des Führungsvorsprung 124 zu bringen, ist die Schaltstange 46 mittels mindestens einer Treibstange (nicht dargestellt) mit der flügelseitig angeordneten Handhabe 38 derart gekoppelt, dass die Schaltstange 46 in Abhängigkeit von Betätigungsstellungen der Handhabe 38 in unterschiedliche Schaltstellungen gebracht werden kann. Im Beispiel weist die Schaltstange 46 an ihren Enden jeweils ein Kopplungselement 132 auf, an welchen die Treibstangen anbindbar sind.

Die Handhabe 38 kann durch Drehen in unterschiedliche Betätigungsstellungen gebracht werden (z.B. 0°-, 90°-, 180°-Stellung). Die Handhabe 38 ist mit einem (nicht dargestellten) Getriebe gekoppelt, welches die Drehbewegung der Handhabe 38 in eine translatorische Bewegung für die Treibstange und somit in eine Verschiebebewegung der Schaltstange 46 entlang der Längsrichtung 70 umwandelt.

Die Funktionsweise der Öffnungsbegrenzungseinrichtung 40 und der Selbstverriegelungseinrichtung 42 wird nachfolgend anhand der Figuren 7a bis 11b erläutert.

Figur 7a zeigt die Flügelanordnung 10 in Geschlossenstellung, d.h. der Flügel 14 befindet sich innerhalb des Rahmens 12. Die Handhabe 38 befindet sich in einer ersten Betätigungsstellung (0°-Stellung bzw. Geschlossenstellung). Die (nicht gezeigten) Zuhaltungen zur Arretierung des Flügels 14 am Rahmen 12 sind verriegelt. Der Flügel 14 kann somit relativ zum Rahmen 12 nicht verschwenkt werden.

Wie aus Figur 7a, Ansichten links, ersichtlich, befindet sich die Schaltstange 46 entsprechend der ersten Betätigungsstellung der Handhabe 38 in einer ersten Schaltstellung, in welcher das Sperrglied 100 mit dem Führungsvorsprung 124 an dem ersten Führungsabschnitt 128 der Schaltstange 46 anliegt und somit entgegen der Federbeaufschlagung verlagert ist. Das Sperrglied 100 liegt in der in Fig. 7a gezeigten Ausgangskonfiguration mit seinem Eingriffsabschnitt 134 an einem Klemmabschnitt 144 des Schwenkriegels 98 (vgl. auch Fig. 5) an, sodass der Schwenkriegel 98 durch die Federbeaufschlagung des Sperrglieds 100 mit einem Anlageabschnitt 146 gegen einen Halteabschnitt 148 des Grundkörpers 78 der Führungseinrichtung 48 beaufschlagt ist (Klemmstellung des Sperrglieds 100).

Der Schwenkriegel 98 befindet sich in dieser Konfiguration in einer Offenstellung, in welcher eine Öffnung des Aufnahmeabschnitts 138 in Richtung des freien Endes 86 der Führungsnut 52 weist (Aufnahmeabschnitt 138 bereit zur Aufnahme des Zapfens 50).

Der Zapfen 50 befindet sich in Fig. 7a noch außerhalb der Führungseinrichtung 48 in der Zapfenführung 72, wobei die seitlichen Wandungsabschnitte 74, 76 den Kopfabschnitt 60 des Zapfens 50 seitlich zur Längsrichtung 70 zwischen sich einschließen (Geschlossenstellung des Flügels 14).

Bei der in Figur 7b gezeigten Konfiguration befindet sich der Flügel 14 innerhalb des Rahmens 12, allerdings ist die Handhabe 38 gegenüber der in Fig. 5a dargestellten Konfiguration um 90° gegen den Uhrzeigersinn verdreht (zweite Betätigungsstellung, 90°-Stellung). Die (nicht gezeigten) Zuhaltungen zur Arretierung des Flügels 14 am Rahmen 12 sind entriegelt. Der Flügel 14 kann somit relativ zum Rahmen 12 verschwenkt werden.

Wie aus Figur 7b, Ansichten links, ersichtlich, befindet sich die Schaltstange 46 entsprechend der zweiten Betätigungsstellung der Handhabe 38 in einer zweiten Schaltstellung, in welcher die Schaltstange 46 gegenüber der in Figur 7a gezeigten Stellung entlang der Längsrichtung 70 verschoben ist (in Fig. 7 "nach rechts"). Durch die Verlagerung der Schaltstange 46 wurde die Zapfenführung 72 im Vergleich zu der in Fig. 7a gezeigten Konfiguration ein Stück weit aus der Führungseinrichtung 48 heraus verlagert. Der Zapfen 50 befindet sich außerhalb der Führungseinrichtung 48 und immer noch in der Zapfenführung 72.

In der zweiten Schaltstellung der Schaltstange 46 ist das Sperrglied 100 auf Höhe des zweiten Führungsabschnitts 130 der Schaltstange 46 angeordnet, sodass das Schwenkglied 100 grundsätzlich in die Sperrstellung überführbar wäre (in Fig. 7b ist eine entsprechende Position des Sperrglieds in Sperrstellung strichliniert eingezeichnet). Allerdings wird das Sperrglied 100 in der gezeigten Konfiguration durch den Schwenkriegel 98 in der Klemmstellung gehalten (Schwenkriegel 98 in Anlage mit dem Halteabschnitt 148 der Führungseinrichtung 48).

Wird nun der Flügel 14 ausgehend von der in Figur 7b dargestellten Konfiguration geöffnet, gleitet der Zapfen 50 in der Führungsnut 52 in Richtung des geschlossenen Endes 88 (in den Figuren "nach links"). Wie aus Fig. 8a ersichtlich, gelangt der Zapfen 50 bei Erreichen einer vorgegebenen Position in Anlage dem ersten Betätigungsabschnitt 140 des Schwenkriegels 98 (vgl. auch Fig. 5), sodass der Schwenkriegel 98 bei Weiterbewegen des Zapfens 50 in Richtung geschlossenes Ende 88 um die Schwenkachse 102 verschwenkt wird (in Figur 8a im Uhrzeigersinn). Liegt der Zapfen 50 an dem geschlossenen Ende 88 der Führungsnut 52 an (Flügel 14 in teilweise geöffneter Stellung, vgl. Fig. 8b), befindet sich der Schwenkriegel 98 in der Schließstellung, in welcher der Zapfen 50 in dem Aufnahmeabschnitt 138 des Schwenkriegels aufgenommen ist (vgl. Fig. 8b). Sobald die Schließstellung des Schwenkriegels 98 erreicht ist, schnappt das Sperrglied 100 durch die Federbeaufschlagung in die Sperrstellung, in welcher das Sperrglied 100 mit seinem Eingriffsabschnitt 134 in den Sperrglied-Aufnahmeabschnitt 136 des Schwenkriegels 98 formschlüssig eingreift (Verriegelungskonfiguration der Selbstverriegelungseinrichtung 42).

In dieser Verriegelungskonfiguration ist eine Schwenkbewegung des Schwenkriegels 98 um die Schwenkachse 102 blockiert, sodass der Zapfen 50 durch den Aufnahmeabschnitt 138 des Schwenkriegels 98 gefangen ist und nicht in Richtung des freien Endes 86 der Führungsnut 52 (in Figur 8b "nach rechts") verlagert werden kann. Der Flügel 14 ist insofern in der teilweise geöffneten Stellung durch die Selbstverriegelungseinrichtung 42 automatisch arretiert.

Um ausgehend von der in Figur 8b gezeigten Konfiguration den Flügel 14 wieder schließen zu können, also aus der teilweise geöffneten Stellung in die Geschlossenstellung verschwenken zu können, muss die Selbstverriegelungseinrichtung 42 gelöst werden. Hierzu muss das Sperrglied 100 zunächst aus der Sperrstellung in die Freigabestellung überführt werden. Dies geschieht bei der vorgeschlagenen Flügelanordnung 10 dadurch, dass die Handhabe 38 aus der zweiten Betätigungsstellung (90°-Stellung) wieder in die erste Betätigungsstellung (0°-Stellung) überführt wird (vgl. Fig. 9a).

Wie in Fig. 9a, Ansicht links, gezeigt, wird die Schaltstange 46 dabei wieder in die in Fig. 7a gezeigte erste Schaltstellung (in den Figuren "nach links") verfahren, in welcher das Sperrglied 100 mit dem Führungsvorsprung 124 an dem ersten Führungsabschnitt 128 der Schaltstange 46 anliegt. Im Gegensatz zu der in Fig. 7a gezeigten Konfiguration ist der Schwenkriegel 98 jedoch durch den Zapfen 50 in der Schließstellung gehalten und das Sperrglied 100 ist außer Eingriff mit dem Schwenkriegel 98, sodass eine Schwenkbewegung des Schwenkriegels 98 um die Schwenkachse 102 durch das Sperrglied 100 nicht mehr blockiert ist.

Wird der Flügel 14 aus der in Figur 9a dargestellten Konfiguration wieder in Richtung Geschlossenstellung überführt, gleitet der Zapfen 50 von dem geschlossenen Ende 88 der Führungsnut 52 in Richtung freies Ende 86 (in den Figuren "nach rechts"). Dabei wirkt der Zapfen 50 mit dem zweiten Betätigungsabschnitt 142 des Schwenkriegels 98 (vgl. auch Fig. 5) zusammen und schwenkt den Schwenkriegel 98 in die Offenstellung (in den Figuren entgegen dem Uhrzeigersinn). Wie in Figur 9b, Ansicht links, dargestellt, nimmt das Sperrglied 100 dann wieder die oben beschriebene Klemmstellung ein.

Bevor der Flügel 14 jedoch vollständig geschlossen werden kann, muss die Handhabe 38 - zumindest dann, wenn Zuhaltungen vorgesehen sind - noch einmal in die 90°-Stellung (zweite Betätigungsstellung) überführt werden, um so bspw. ein Eingreifen von Verriegelungsbolzen der Zuhaltungen in entsprechende Verriegelungsaufnahmen zu ermöglichen (vgl. Fig. 10a). Befindet sich der Flügel 14 wieder in Geschlossenstellung (vgl. Fig. 10b), kann die Handhabe 38 wieder in die erste Betätigungsstellung (0°-Stellung) überführt werden, um die Zuhaltungen zu verriegeln.

In Figur 11a befindet sich der Flügel 14 innerhalb des Rahmens 12, allerdings ist die Handhabe 38 in eine dritte Bestätigungsstellung verschwenkt (180°-Stellung bzw. zweite Öffnungsstellung). Die (nicht gezeigten) Zuhaltungen zur Arretierung des Flügels 14 am Rahmen 12 sind entriegelt. Der Flügel 14 kann somit relativ zum Rahmen 12 verschwenkt werden. In dieser Betätigungsstellung (180°-Stellung) ist die Öffnungsbegrenzungseinrichtung 40 inaktiv, sodass der Flügel 14 aus der Geschlossenstellung über die teilweise geöffnete Stellung hinaus, bspw. in eine vollständig geöffnete Stellung, überführt werden kann.

Wie aus Figur 11a, Ansicht links, ersichtlich, befindet sich die Schaltstange 46 entsprechend der dritten Betätigungsstellung der Handhabe 38 in einer dritten Schaltstellung, in welcher die Schaltstange 46 gegenüber der in Fig. 5b gezeigten 90°-Schaltstellung noch weiter nach rechts verlagert ist. In dieser dritten Schaltstellung ist die Zapfenführung 72 derart weit von der Führungseinrichtung 48 beabstandet, dass sich der Zapfen 50 zwischen Führungseinrichtung 48 und Zapfenführung 72 befindet. Somit befindet sich der Zapfen 50 außer Eingriff mit der Führungseinrichtung 48 und der Zapfenführung 72. Wird ausgehend von dieser Konfiguration der Flügel 14 geöffnet, werden die Führungseinrichtung 48 und die Schaltstange 46, die am Flügel 14 angeordnet sind, vom Schwenkarm 44, der am Rahmen 12 angeordnet ist, weg verschwenkt (vgl. Fig. 11b). Der Flügel 14 kann somit wie ein herkömmlicher Drehflügel relativ zum Rahmen 12 verschwenkt werden.

In der dritten Schaltstellung der Schaltstange ist der Führungsvorsprung 124 auf Höhe des zweiten Führungsabschnitts 128 der Schaltstange 46 angeordnet, wobei das Sperrglied 100 durch den Schwenkriegel 98 an einer Verlagerung in die Sperrstellung gehindert ist (Klemmstellung).

## Patentansprüche

1. Flügelanordnung (10), mit einem Rahmen (12) und einem schwenkbar am Rahmen (12) gelagerten Flügel (14) einer Tür oder eines Fensters, wobei eine Öffnungsbegrenzungseinrichtung (40) vorgesehen ist, die ein Verschwenken des Flügels (14) relativ zum Rahmen (12) nur bis zu einer teilweise geöffneten Stellung zulässt, wobei die Öffnungsbegrenzungseinrichtung (40) eine Schaltstange (46), eine Führungseinrichtung (48) und einen Schwenkarm (44) aufweist, wobei die Schaltstange (46) am Flügel (14) entlang einer Längsrichtung (70) verschieblich geführt ist und mittels einer Treibstange mit einer flügelseitig angeordneten Handhabe (38) derart gekoppelt ist, dass durch Betätigen der Handhabe (38) die Schaltstange (46) entlang der Längsrichtung (70) verschiebbar ist, wobei die Führungseinrichtung (48) am Flügel (14) fixiert ist und die Schaltstange (46) und die Führungseinrichtung (48) einander entlang der Längsrichtung (70) zumindest teilweise überlappen, wobei die Führungseinrichtung (48) eine einends geschlossene Führungsnut (52) aufweist, wobei der Schwenkarm (44) an einem Ende (54) schwenkbar am Rahmen (12) montiert ist und am anderen Ende (56) einen Zapfen (50) aufweist, der in der teilweise geöffneten Stellung des Flügels (14) in die Führungsnut (52) eingreift und an deren geschlossenem Ende (88) anliegt, wodurch ein Verschwenken des Flügels (14) in Öffnungsrichtung begrenzt ist,
**gekennzeichnet durch**
eine Selbstverriegelungseinrichtung (42), welche dazu eingerichtet ist, den Zapfen (50) selbsttätig derart zu verriegeln, dass der Zapfen (50) dann, wenn er an dem geschlossenen Ende (88) der Führungsnut (52) anliegt, in der Führungsnut (52) gefangen ist, wobei die Selbstverriegelungseinrichtung (42) einen Schwenkriegel (98) umfasst, welcher um eine orthogonal zu der Schaltstange (46) orientierte vertikale Schwenkachse (102) schwenkbar an der Führungseinrichtung (48) gehaltert ist und in Abhängigkeit seiner Schwenklage eine den Zapfen (50) in der Führungsnut (52) einfangende Schließstellung oder eine den Zapfen (50) freigebende Offenstellung einnehmen kann.

2. Flügelanordnung (10) nach Anspruch 1, **dadurch gekennzeichnet, dass** die Selbstverriegelungseinrichtung (42) derart ausgebildet ist, dass die Verriegelung des Zapfens (50) durch Betätigen der Handhabe (38) wieder lösbar ist.

3. Flügelanordnung nach einem der voranstehenden Ansprüche, **dadurch gekennzeichnet, dass** der Schwenkriegel (98) einen Aufnahmeabschnitt (138) zur, insbesondere formschlüssigen, zumindest abschnittsweisen Aufnahme des Zapfens (50) aufweist.

4. Flügelanordnung nach einem der voranstehenden Ansprüche, **dadurch gekennzeichnet, dass** der Schwenkriegel (98) derart ausgebildet und in einem Bewegungsweg des Zapfens (50) von dem offenen Ende (86) der Führungsnut (52) zu dem geschlossenen Ende (88) der Führungsnut (52) angeordnet ist, dass der Schwenkriegel (98) im Zuge einer Bewegung des Zapfens (50) von dem freien Ende (86) zu dem geschlossenen Ende (88) durch den Zapfen (50) aus der Offenstellung in die Schließstellung überführbar ist.

5. Flügelanordnung (10) nach einem der vornstehenden Ansprüche, **dadurch gekennzeichnet, dass** die Selbstverriegelungseinrichtung (42) ein federvorgespanntes Sperrglied (100) umfasst, welches dann, wenn sich der Schwenkriegel (98) in der Schließstellung befindet, durch die Federvorspannung selbsttätig eine Sperrstellung einnimmt, in welcher eine Schwenkbewegung des Schwenkriegels (98) aus der Schließstellung in die Offenstellung blockiert ist.

6. Flügelanordnung (10) nach Anspruch 5, **dadurch gekennzeichnet, dass** das Sperrglied (100) derart mit der Schaltstange (46) zusammenwirkt, dass durch Verschieben der Schaltstange (46) entlang der Längsrichtung (70) das Sperrglied (100) aus der Sperrstellung in eine Freigabestellung überführbar ist, in welcher das Sperrglied (100) außer Eingriff mit dem Schwenkriegel (98) ist und/oder eine Schwenkbewegung des Schwenkriegels (98) zulässt.

7. Flügelanordnung (10) nach Anspruch 6, **dadurch gekennzeichnet, dass** das Sperrglied (100) zwischen der Sperrstellung und der Freigabestellung verschiebbar an der Führungseinrichtung (48) geführt ist, wobei das Sperrglied (100) in Richtung der Sperrstellung federbeaufschlagt ist.

8. Flügelanordnung (10) nach einem der Ansprüche 5 bis 7, **dadurch gekennzeichnet, dass** das Sperrglied (100) einen Eingriffsabschnitt (134), insbesondere Hakenabschnitt, aufweist, welcher mit dem Schwenkriegel (98), insbesondere mit einem korrespondierenden Sperrglied-Aufnahmeabschnitt (136) des Schwenkriegels (98), derart in Eingriff oder außer Eingriff bringbar ist, dass eine Schwenkbewegung des Schwenkriegels (98) um die Schwenkachse (102) blockiert oder freigegeben ist.

9. Flügelanordnung (10) nach einem der Ansprüche 5 bis 8, **dadurch gekennzeichnet, dass** das Sperrglied (100) einen Führungsvorsprung (124) aufweist, welcher mit einer an der Schaltstange (46) ausgebildeten Führungskontur (126) zusammenwirkt.

10. Flügelanordnung (10) nach Anspruch 9, **dadurch gekennzeichnet, dass** die Führungskontur (126) einen ersten Führungsabschnitt (128) und einen zweiten Führungsabschnitt (130) derart aufweist, dass dann, wenn der Führungsvorsprung (124) auf Höhe des ersten Führungsabschnitts (128) ist, sich das Sperrglied (100) in der Freigabestellung befindet,
und dann, wenn der Führungsvorsprung (124) auf Höhe des zweiten Führungsabschnitts (130) ist, das Sperrglied (100) in die Sperrstellung überführbar ist oder sich in der Sperrstellung befindet.

11. Flügelanordnung (10) nach Anspruch 10, **dadurch gekennzeichnet, dass** dann, wenn die Handhabe (38) in einer ersten Betätigungsstellung ist, die Schaltstange (46) sich in einer ersten Schaltstellung befindet, in welcher der Führungsvorsprung (124) mit dem ersten Führungsabschnitt (128) der Schaltstange (46) zusammenwirkt, sodass sich das Sperrelement (100) in der Freigabestellung befindet, und dass dann, wenn die Handhabe (38) in einer zweiten Betätigungsstellung ist, sich die Schaltstange (46) in einer zweiten Schaltstellung befindet, in welcher der Führungsvorsprung (124) auf Höhe des zweiten Führungsabschnitts (130) der Schaltstange (46) angeordnet ist und das Sperrglied (100) in Eingriff mit dem Schwenkriegel (98) ist.

12. Flügelanordnung (10) nach einem der voranstehenden Ansprüche, **dadurch gekennzeichnet, dass** an der Schaltstange (46) eine Zapfenführung (72) vorgesehen ist, die über die Schaltstange (46) hinausragende seitliche Wandungsabschnitte (74, 76) aufweist, die voneinander beabstandet sind, um zwischen sich den Zapfen (50) aufzunehmen, insbesondere wobei sich die Führungseinrichtung (48) entlang der Längsrichtung (70) erstreckt und seitlich durch Wandungen (90, 92) begrenzt ist, wobei die Zapfenführung (72) derart ausgebildet ist, dass die Zapfenführung (72) zwischen die Wandungen (90, 92) eingeschoben werden kann.

13. Flügelanordnung (10) nach einem der voranstehenden Ansprüche, **dadurch gekennzeichnet, dass** dann, wenn die Handhabe (38) in einer dritten Betätigungsstellung ist, sich die Schaltstange (46) in einer dritten Schaltstellung befindet, in der sich der Zapfen (50) außerhalb der Führungseinrichtung (48) und außerhalb der Zapfenführung (72) befindet, sodass der Flügel (14) zwischen der Geschlossenstellung und einer Offenstellung relativ zum Rahmen (12) verschwenkt werden kann.

14. Flügelanordnung (10) nach einem der voranstehenden Ansprüche, **dadurch gekennzeichnet, dass** die Führungseinrichtung (48) in zwei verschiedenen, um 180° zueinander entgegengesetzten Orientierungen an dem Flügel (14) montierbar ist und/oder dass die Zapfenführung (72) in zwei unterschiedlichen, um 180° zueinander entgegengesetzten Orientierungen an der Schaltstange (46) montierbar ist.

## Claims

1. Wing assembly (10) with a frame (12) and a wing (14) of a door or window mounted swivelably on the frame (12), wherein an opening limitation device (40) is provided which only allows the wing (14) to swivel relative to the frame (12) up to a partially opened position, wherein the opening limitation device (40) has a switch rod (46), a guide device (48) and a swivel arm (44), wherein the switch rod (46) is guided on the wing (14) so as to be movable along a longitudinal direction (70) and is coupled by means of an operating rod with a handle (38) arranged on the wing side in such a way that, by operating the handle (38), the switch rod (46) can be moved along the longitudinal direction (70), wherein the guide device (48) is fixed to the wing (14) and the switch rod (46) and the guide device (48) overlap each other at least partially along the longitudinal direction (70), wherein the guide device (48) has a guide groove (52), closed at one end, wherein the swivel arm (44) is mounted swivelably on the frame (12) at one end (54) and has a pin (50) at the other end (56) which, in the partially opened position of the wing (14), engages with the guide groove (52) and rests against its closed end (88), as a result of which a swivelling of the wing (14) in the opening direction is limited, **characterised by** a self-locking device (42) which is configured to automatically lock the pin (50) in such a way that the pin (50) is held in the guide groove (52) when it rests against the closed end (88) of the guide groove (52), wherein the self-locking device (42) comprises a hook bolt (98) which is mounted on the guide device (48) so as to swivel around a vertical swivel axis (102) oriented orthogonally to the switch rod (46) and, depending on its swivel position, can assume a closed position holding the pin (50) in the guide groove (52) or an open position releasing the pin (50).

2. Wing assembly (10) according to claim 1, **characterised in that** the self-locking device (42) is designed in such a way that the locking of the pin (50) can be released again by operating the handle (38).

3. Wing assembly according to one of the preceding claims, **characterised in that** the hook bolt (98) has a receiving section (138) to receive the pin (50), or at least sections thereof, in particular in a form-fitting manner.

4. Wing assembly according to one of the preceding claims, **characterised in that** the hook bolt (98) is formed and arranged in a movement path of the pin (50) from the open end (86) of the guide groove (52) to the closed end (88) of the guide groove (52) in such a way that, in the course of a movement of the pin (50) from the free end (86) to the closed end (88), the hook bolt (98) can be moved by the pin (50) from the open position to the closed position.

5. Wing assembly (10) according to any of the preceding claims, **characterised in that** the self-locking device (42) comprises a spring-preloaded blocking member (100) which, when the hook bolt (98) is in the closed position, due to the spring preload automatically assumes a blocking position in which a swivel movement of the hook bolt (98) from the closed position to the open position is blocked.

6. Wing assembly (10) according to claim 5, **characterised in that** the blocking member (100) interacts with the switch rod (46) in such a way that, by moving the switch rod (46) along the longitudinal direction (70), the blocking member (100) can be moved from the blocking position to a release position in which the blocking member (100) is not engaged with the hook bolt (98) and/or permits a swivel movement of the hook bolt (98).

7. Wing assembly (10) according to claim 6, **characterised in that** the blocking member (100) is guided movably on the guide device (48) between the blocking position and the release position, wherein the blocking member (100) is spring-loaded in the direction of the blocking position.

8. Wing assembly (10) according to one of the claims 5 to 7, **characterised in that** the blocking member (100) has an engaging section (134), in particular a hook section, which can be engaged with or disengaged from the hook bolt (98), in particular with/from a corresponding blocking member receiving section (136) of the hook bolt (98), in such a way that a swivel movement of the hook bolt (98) around the swivel axis (102) is blocked or released.

9. Wing assembly (10) according to one of the claims 5 to 8, **characterised in that** the blocking member (100) has a guide projection (124) which interacts with a guide contour (126) formed on the switch rod (46).

10. Wing assembly (10) according to claim 9, **characterised in that** the guide contour (126) has a first guide section (128) and a second guide section (130), such that when the guide projection (124) is at the level of the first guide section (128) the blocking member (100) is in the release position, and when the guide projection (124) is at the level of the second guide section (130) the blocking member (100) can be moved to the blocking position or is in the blocking position.

11. Wing assembly (10) according to claim 10, **characterised in that**, when the handle (38) is in a first operating position, the switch rod (46) is in a first switching position in which the guide projection (124) interacts with the first guide section (128) of the switch rod (46), so that the blocking member (100) is in the release position, and that, when the handle (38) is in a second operating position, the switch rod (46) is in a second switching position in which the guide projection (124) is arranged at the level of the second guide section (130) of the switch rod (46) and the blocking member (100) is engaged with the hook bolt (98).

12. Wing assembly (10) according to one of the preceding claims, **characterised in that** a pin guide (72) is provided on the switch rod (46) which has lateral wall sections (74, 76) protruding above the switch rod (46) which are spaced apart in order to accommodate the pin (50) between them, in particular wherein the guide device (48) extends along the longitudinal direction (70) and is limited laterally by walls (90, 92), wherein the pin guide (72) is designed in such a way that the pin guide (72) can be inserted between the walls (90, 92).

13. Wing assembly (10) according to one of the preceding claims, **characterised in that**, when the handle (38) is in a third operating position, the switch rod (46) is in a third switching position in which the pin (50) is positioned outside the guide device (48) and outside the pin guide (72), so that the wing (14) can be swivelled relative to the frame (12) between the closed position and an open position.

14. Wing assembly (10) according to one of the preceding claims, **characterised in that** the guide device (48) can be mounted on the wing (14) in two different orientations opposed to each other by 180° and/or that the pin guide (72) can be mounted on the switch rod (46) in two different orientations opposed to each other by 180°.

## Revendications

1. Agencement de vantail (10), avec un châssis (12) et un vantail (14) monté de façon pivotante sur le châssis (12) d'une porte ou d'une fenêtre, dans lequel est prévu un dispositif de limitation d'ouverture (40) qui permet le pivotement du vantail (14) par rapport au châssis (12) uniquement jusqu'à une position partiellement ouverte, le dispositif de limitation d'ouverture (40) comportant une tige de commande (46), un dispositif de guidage (48) et un bras de pivot (44), la tige de commande (46) étant guidée de manière déplaçable sur le vantail (14) le long d'une direction longitudinale (70) et étant couplée, au moyen d'une tige d'entraînement, à une poignée (38) disposée côté vantail, de sorte qu'en actionnant la poignée (38) la tige de commande (46) peut être déplacée le long de la direction longitudinale (70), le dispositif de guidage (48) étant fixé au vantail (14) et la tige de commande (46) et le dispositif de guidage (48) se chevauchant au moins partiellement l'un par rapport à l'autre le long de la direction longitudinale (70), le dispositif de guidage (48) comportant une rainure de guidage (52) fermée à une extrémité, le bras de pivot (44) étant monté de façon pivotante au châssis (12) à une extrémité (54) et comportant à l'autre extrémité (56) une goupille (50) qui, dans la position partiellement ouverte du vantail (14), s'engage dans la rainure de guidage (52) et bute contre son extrémité fermée (88), de sorte que le pivotement du vantail (14) dans le sens d'ouverture est limité, **caractérisé par** un dispositif d'auto-verrouillage (42) conçu pour verrouiller automatiquement la goupille (50) de sorte que la goupille (50), lorsqu'elle est en appui contre l'extrémité fermée (88) de la rainure de guidage (52), est capturée dans la rainure de guidage (52), le dispositif d'auto-verrouillage (42) comprenant un verrou pivotant (98) qui est maintenu pivotant sur le dispositif de guidage (48) autour d'un axe de pivot vertical (102) orienté orthogonalement à la tige de commande (46) et qui, en fonction de sa position de pivotement, peut prendre une position de fermeture capturant la goupille (50) dans la rainure de guidage (52) ou une position d'ouverture libérant la goupille (50).

2. Agencement de vantail (10) selon la revendication 1, **caractérisé en ce que** le dispositif d'auto-verrouillage (42) est réalisé de telle sorte que le verrouillage de la goupille (50) peut être à nouveau libéré par actionnement de la poignée (38).

3. Agencement de vantail selon l'une quelconque des revendications précédentes, **caractérisé en ce que** le verrou pivotant (98) comporte une section de réception (138) pour la réception, notamment par emboîtement, au moins partielle, de la goupille (50).

4. Agencement de vantail selon l'une quelconque des revendications précédentes, **caractérisé en ce que** le verrou pivotant (98) est conçu et disposé dans le trajet de déplacement de la goupille (50) depuis l'extrémité ouverte (86) de la rainure de guidage (52) jusqu'à l'extrémité fermée (88) de ladite rainure de guidage (52), de sorte que le verrou pivotant (98) peut être amené, au cours d'un mouvement de la goupille (50) de l'extrémité libre (86) vers l'extrémité fermée (88), de la position ouverte à la position de fermeture par ladite goupille (50).

5. Agencement de vantail (10) selon l'une quelconque des revendications précédentes, **caractérisé en ce que** le dispositif d'auto-verrouillage (42) comprend un élément de verrouillage (100) préchargé par ressort, lequel, lorsque le verrou pivotant (98) est en position de fermeture, prend automatiquement sous l'effet de la précharge du ressort une position verrouillée dans laquelle un mouvement de pivotement du verrou pivotant (98) de la position de fermeture vers la position ouverte est bloqué.

6. Agencement de vantail (10) selon la revendication 5, **caractérisé en ce que** l'élément de verrouillage (100) coopère avec la tige de commande (46) de telle sorte que, par le déplacement de la tige de commande (46) le long de la direction longitudinale (70), l'élément de verrouillage (100) peut être amené de la position verrouillée à une position de libération dans laquelle l'élément de verrouillage (100) est hors d'engagement avec le verrou pivotant (98) et/ou permet un mouvement de pivotement du verrou pivotant (98).

7. Agencement de vantail (10) selon la revendication 6, **caractérisé en ce que** l'élément de verrouillage (100) est guidé de manière déplaçable sur le dispositif de guidage (48) entre la position verrouillée et la position de libération, l'élément de verrouillage (100) étant poussé par un ressort en direction de la position verrouillée.

8. Agencement de vantail (10) selon l'une quelconque des revendications 5 à 7, **caractérisé en ce que** l'élément de verrouillage (100) comporte une section d'engagement (134), en particulier une section en crochet, qui peut être amenée à entrer en prise ou hors prise avec le verrou pivotant (98), en particulier avec une section de réception correspondante (136) du verrou pivotant (98), de sorte qu'un mouvement de pivotement du verrou pivotant (98) autour de l'axe de pivot (102) est bloqué ou libéré.

9. Agencement de vantail (10) selon l'une quelconque des revendications 5 à 8, **caractérisé en ce que** l'élément de verrouillage (100) comporte un ressaut de guidage (124) qui coopère avec un contour de guidage (126) formé sur la tige de commande (46).

10. Agencement de vantail (10) selon la revendication 9, **caractérisé en ce que** le contour de guidage (126) comporte une première section de guidage (128) et une seconde section de guidage (130) de telle sorte que, lorsque le ressaut de guidage (124) se trouve au niveau de la première section de guidage (128), l'élément de verrouillage (100) se trouve en position de libération, et lorsque le ressaut de guidage (124) se trouve au niveau de la seconde section de guidage (130), l'élément de verrouillage (100) peut être amené en position verrouillée ou se trouve en position verrouillée.

11. Agencement de vantail (10) selon la revendication 10, **caractérisé en ce que**, lorsque la poignée (38) est dans une première position d'actionnement, la tige de commande (46) se trouve dans une première position de commande dans laquelle le ressaut de guidage (124) coopère avec la première section de guidage (128) de la tige de commande (46), de sorte que l'élément de verrouillage (100) se trouve en position de libération, et que lorsque la poignée (38) est dans une deuxième position d'actionnement, la tige de commande (46) se trouve dans une deuxième position de commande dans laquelle le ressaut de guidage (124) est disposé au niveau de la seconde section de guidage (130) de la tige de commande (46) et l'élément de verrouillage (100) est en prise avec le verrou pivotant (98).

12. Agencement de vantail (10) selon l'une des revendications précédentes, **caractérisé en ce que** sur la tige de commande (46) est prévu un guidage de goupille (72), qui présente des sections de paroi latérales (74, 76) dépassant la tige de commande (46), lesquelles sont espacées l'une de l'autre afin d'accueillir entre elles la goupille (50), notamment le dispositif de guidage (48) s'étend le long de la direction longitudinale (70) et est limité latéralement par des parois (90, 92), le guidage de goupille (72) est conçu de telle sorte qu'il peut être inséré entre les parois (90, 92).

13. Agencement de vantail (10) selon l'une quelconque des revendications précédentes, **caractérisé en ce que**, lorsque la poignée (38) est dans une troisième position d'actionnement, la tige de commande (46) se trouve dans une troisième position de commande, dans laquelle la goupille (50) se trouve à l'extérieur du dispositif de guidage (48) et à l'extérieur du guidage de goupille (72), de sorte que le vantail (14) peut être pivoté entre la position fermée et une position ouverte par rapport au châssis (12).

14. Agencement de vantail (10) selon l'une quelconque des revendications précédentes, **caractérisé en ce que** le dispositif de guidage (48) peut être monté sur le vantail (14) dans deux orientations différentes, opposées de 180° l'une à l'autre, et/ou que le guidage de goupille (72) peut être monté sur la tige de commande (46) dans deux orientations différentes, opposées de 180° l'une à l'autre.
